# EUROPÄISCHE PATENTSCHRIFT

(11) **EP 1 346 317 B1**
(45) Veröffentlichungstag und Bekanntmachung des Hinweises auf die Patenterteilung: **08.10.2008**
(21) Anmeldenummer: 01983748.3
(22) Anmeldetag: 28.11.2001
(51) Int. Cl.: G06M 3/12, G06M 1/06

(54) **UNIDIREKTIONALES ZÄHLWERK**
UNIDIRECTIONAL COUNTER
COMPTEUR UNIDIRECTIONNEL

(30) Priorität: 15.12.2000 DE 10062807
(43) Veröffentlichungstag der Anmeldung: 24.09.2003
(73) Patentinhaber: Landis+Gyr AG, 6300 Zug (CH)
(72) Erfinder: BÜRGI, Ernst, CH-6300 Zug (CH)
(74) Vertreter: Lagler, Louis
(86) Internationale Anmeldenummer: PCT/IB2001/002248
(87) Internationale Veröffentlichungsnummer: WO 2002/048957

(56) Entgegenhaltungen:
- GB-A- 2 054 223
- US-A- 4 352 979
- US-A- 5 609 074

## Beschreibung

Die Erfindung ist dem Gebiet der Zählertechnik zuzuordnen. Sie betrifft ein unidirektionales Zählwerk, das bei potentiellem bidirektionalem Drehrichtungsantrieb eine Anzeige mit unidirektionaler Drehrichtung aufweist.

### STAND DER TECHNIK

Unidirektionale Zählwerke sind so ausgeführt, dass sie den Bezug bzw. Verbrauch beispielsweise von Wasser, Gas oder elektrischer Energie totalisieren und anzeigen. Besonders vorteilhaft ist die Verwendung derartiger unidirektionaler Zählwerke in Elektrizitätszählern und dort im speziellen in Ferraris-Zählern. Im folgenden fokussiert die vorliegende Erfindung die Verwendung unidirektionaler Zählwerke in Ferraris-Zählern ohne die Anwendung dieser Zählwerke auf anderen Gebieten, wie beispielsweise der Gaswirtschaft oder der Wasserwirtschaft auszuschliessen.

In an sich bekannten Ferraris-Zählern wird aufgrund einer elektrischen Netzspannung und eines elektrischen Verbrauchsstroms eine Rotorscheibenanordnung angetrieben, die dann ein Zählwerk antreibt. Derartige Zählwerke können bekannte Zahlenrollen oder Zahlenscheiben umfassen oder Zeiger aufweisen, die sich vor feststehenden Zifferblättern drehen. Dreht sich die Rotorscheibenanordnung und damit auch der Antrieb des Zählwerks fälschlicherweise entgegengesetzt zur ordentlichen Drehrichtung, so wird durch konventionelle unidirektionale Zählwerke zwischen der Rotorscheibenanordnung und der Anzeige diese falsche Drehrichtung transformiert in die zur steten Aufsummierung korrekte Drehrichtung für diese Anzeige.

Für eine derartige Transformation einer bidirektionalen Drehrichtung einer Rotorscheibenanordnung in eine unidirektionale Drehrichtung für eine Zahlenrollenanordnung beispielsweise, werden bekanntermassen Klinkensysteme eingesetzt, wie sie beispielhaft in der US 4,352,979 gezeigt sind. In dieser Druckschrift ist ein unidirektionales Zählwerk beschrieben, bei dem eine Klinkenanordnung über einen Zahnradantrieb gedreht wird. Je nach Drehrichtung der Klinkenanordnung wird entweder ein erstes oder zweites, Rastzähne aufweisendes Zwischenzahnrad angetrieben, wobei dieses erste bzw. zweite Zwischenzahnrad dann über weitere Zahnräder für den korrekten, aufsummierenden Drehrichtungsantrieb der Anzeige besorgt ist. Dokument US 5, 609,074 zeigt ein unidirektionales Zählwerk für Elektrizitätszählern.

Als nachteilig an einer derartigen Anordnung des Standes der Technik kann zum einen die Anzahl der unterschiedlichen Bauteile für das Zählwerk angesehen werden. Darüber hinaus bedingt dieses Zählwerk eine zweiseitige Montage zwischen einer Frontwand und einer parallel zu ihr angeordneten Rückwand einer Gehäuseanordnung, da auf allein einer einzigen, drehenden Achse vier in gleicher oder entgegengesetzter Richtung rotierende Bauteile nebeneinander angeordnet sind, nämlich das Antriebszahnrad, die Klinkenanordnung und das erste bzw. zweite Rastzähne aufweisende Zwischenrad. Eine einseitige Achsmontage ist wegen eines entsprechend grossen statischen Drehmomenteinflusses auf diese Achse undenkbar.

Darüber hinaus wirkt auf das Zählwerk selbst ohne äusseren Antrieb auch dann ein statisches Drehmoment, wenn die Klinkenanordnung aus ihrem labilen oder stabilen Gleichgewicht herausgedreht wird. In Positionen eines Uhrzeigers beschrieben heisst das, dass immer dann auch ein statisches Drehmoment ohne äusseren Antrieb auftritt, sobald die Klinkenanordnung die 12 Uhr- bzw. 6 Uhr-Position verlässt. Diese demzufolge nicht ausbalancierte Klinkenanordnung kann somit bei einer - wohlgemerkt unzulässigen - periodisch wechselnden Drehrichtungsumkehr einen gewissen Einfluss auf die Umschaltgeschwindigkeit nehmen, so dass eine spürbar fehlerhafte Anzeige des Verbrauchs möglich wäre.

### DARSTELLUNG DER ERFINDUNG

Es ist deshalb Aufgabe der Erfindung ein unidirektionales Zählwerk der oben genannten Art weiter zu entwickeln, das vergleichsweise gegenüber dem aufgezeigten Stand der Technik genauer ist, insbesondere im Hinblick auf eine quasi sofortige Erkennung einer betrugsmässig manipulierten Drehrichtungsumkehr. Dabei steht das korrekte Weitererfassen und das korrekte Totalisieren von Verbrauchsgütern im Vordergrund. Darüber hinaus ist es Aufgabe der Erfindung, mit einer geringeren Anzahl unterschiedlicher Bauteile und mit geringerem Montageaufwand ein ausbalanciertes, von statischen Drehmomenten freies und damit genaueres Zählwerk bereitzustellen. Neben der bekannten zweiseitigen Montage zwischen einer Frontwand und einer parallel zu dieser Frontwand angeordneten Rückwand einer Gehäuseanordnung, soll dieses Zählwerk bevorzugt lediglich einseitig montierbar sein, das heisst, dass es entweder an der Frontwand oder an der Rückwand montierbar sein soll. Des weiteren soll das erfindungsgemässe Zählwerk vergleichsweise kompakter sein und elektromagnetisch bedingte Drehzahlabweichungen einer antreibenden Rotorscheibenanordnung bei erfolgter Drehrichtungsumkehr kompensieren können.

Die Aufgabe der Erfindung wird gelöst durch die Merkmale des Anspruchs 1. Weitere vorteilhafte Ausgestaltungen der Erfindung sind Gegenstand der Unteransprüche.

Der Kern der Erfindung ist darin zu sehen, dass zwei über ein Schneckenrad und ein Zwischenrad in Verbindung stehende Rastzähne-Klinken-Systeme in einem Zählwerk nebeneinander angeordnet sind, wobei sich die beiden Rastzähne-Klinken-Systeme dadurch unterscheiden, dass sie für sich betrachtet lediglich in einer Drehrichtung - also entweder bei Rechtslauf oder Linkslauf - spontan wirksam zum Eingriff gelangen.

Im Zusammenspiel zwischen einem Klinkenpaar und den zugehörigen Rastzähnen eines Rastzähne-Klinken-Systems ermöglicht das erfindungsgemässe Zählwerk eine vergleichsweise zum Stand der Technik wesentlich schnellere Umschaltung bei fälschlicherweisem Drehrichtungswechsel einer Antriebseinheit. Selbst unzulässig manipulierte, periodische Drehrichtungsumschaltungen führen somit zu einem quasi direkten Umschalten von dem einen sich im Eingriff befindenden Rastzähne-Klinken-System zu dem weiteren Rastzähne-Klinken-System, so dass die Zählwerkanzeige unterbruchsfrei weiter unidirektional aufsummierend angetrieben wird.

Unter dem Ausdruck "Rastzähne-Klinken-System" ist dabei eine Anordnung zu verstehen, bei der Klinken an einem sich in eine Richtung drehenden Bauteil entweder an Rastzähnen eines weiteren rotierenden Bauteils zum Eingriff gelangen oder aber aufgrund der entgegengesetzten Drehrichtung eben gerade nicht zum Eingriff kommen und damit leer laufen.

Als Schneckenrad ist im obigen Sinn ein Bindeglied des Zählwerks zu einer Antriebsschnecke zu verstehen, wie sie beispielsweise hinreichend in Verbindung mit einer Rotorscheibenanordnung in einem Ferraris-Zähler bekannt ist. Der unmittelbare Antrieb der Zahlenrollen wird durch das so bezeichnete Zwischenrad bewerkstelligt. Dabei ist zu bemerken, dass dieses Zwischenrad keinesfalls einen erfindungswesentlichen Charakter geniesst. Ein Fachmann auf dem Gebiet der Zählwerktechnik ist selbstverständlich auch ohne erfinderisches Dazutun in der Lage dieses Zwischenrad zu eliminieren.

Erfindungswesentlich ist, dass sich bei beiden Rastzähne-Klinken-Systemen mindestens jeweils eine Klinke in Eingriffsposition in Richtung zu einem Rastzahn oder im direkten Eingriff mit einem Rastzahn befindet. Der entscheidende Vorteil, der dabei zum Tragen kommt, ist in der quasi spontanen Eingriffsmöglichkeit des zu diesem Zeitpunkt sich nicht im Eingriff befindlichen Rastzähne-Klinken-Systems zu sehen, wenn sich die Drehrichtung der antreibenden Schnecke ändert. Bei demjenigen Rastzähne-Klinken-System, das zu einem Zeitpunkt nicht im Eingriff, sondern im Leerlauf sich befindet, wirken die Klinken zueinander in Verbindung mit den gegenüberliegenden Rastzähnen wie Wippen, die sich gegenseitig in Eingriffsposition zu diesen Rastzähnen stossen, sodass mindestens eine dieser beiden Klinken sich immer in dieser Eingriffsposition befindet.

Besonders vorteilhaft erweist es sich, wenn die beiden Klinkenpaare an den beiden Systemrädern in Phasenopposition zueinander angeordnet sind und sich demzufolge gegenphasig drehen. Das bedeutet, dass das erste Klinkenpaar des ersten Systemrads sich dann in 12-Uhr-Stellung befindet, wenn das zweite Klinkenpaar des zweiten Systemrads sich gerade in 6-Uhr-Position befindet. Wenn dann beide Systemräder - die über das Zwischenrad miteinander gekoppelt sind - sich drehen, kompensieren sich die auf dieses Zwischenrad wirkenden Drehmomente der beiden Systemräder mit den Klinken vollständig aus. Diese ausbalancierte Anordnung ist somit in jeder Stellung frei von solchen Drehmomenten, die ausschliesslich auf die Anordnung an sich zurückzuführen sind und somit bei Stillstand des Zählwerks, das heisst auch statisch wirken.

Das erfindungsgemässe Zählwerk birgt den weiteren Vorteil einer sehr kompakten Anordnung, da das Schneckenrad und das erste Systemrad bzw. das Umkehrrad und das zweite Systemrad koaxial zueinander jeweils auf einer Achse montiert sind. Hierdurch entstehen selbst bei einer einseitigen Montage der Achsen lediglich verschwindend geringe Biegemomente zwischen diesen Achsen. Eine derartige Montage ist zudem einfach und preiswert durchführbar.

Des weiteren werden im Vergleich zum aufgezeigten Stand der Technik weniger unterschiedliche Bauteile für das Zählwerk verwendet, was sich auch kostengünstig auswirkt.

Besonders vorteilhaft ist, dass durch geeignete Anpassung des Zähnezahlverhältnisses zwischen dem Schneckenrad und dem Umkehrrad bzw. zwischen dem mit dem Umkehrrad in Wirkverbindung stehenden Systemrad und dem die Anzeige antreibenden Zwischenrad die Drehzahlunterschiede bei identischem Verbrauchsbetrag zwischen dem Vorwärtsantrieb und dem Rückwärtsantrieb des Zählwerks ermöglicht werden. Sollte beispielsweise - bei identischem elektrischem Verbrauchsbetrag - aus elektromagnetischen Gründen eine Rotorscheibenanordnung bei Vorwärtslauf schneller drehen als bei manipuliertem Rückwärtslauf, so kann über das erwähnte Zähnezahlverhältnis auf einfachste Weise eine Drehzahlkorrektur vorgenommen werden, so dass beispielsweise eine Zahlenrollenanzeige des Zählwerks im korrekten Vorwärtsbetrieb gleich schnell dreht wie im unkorrekten Rückwärtsbetrieb.

### KURZE BESCHREIBUNG DER ZEICHNUNG

In der Zeichnung sind Ausführungsbeispiele schematisch und vereinfacht dargestellt. Die Drehrichtungen der dargestellten Zahnräder sind mittels Pfeilen angezeigt.
Es zeigen:
- Fig. 1: eine abgewickelte Darstellung eines efindungsgemässen Zählwerks mit einer Zahlenrolle als Anzeige und antreibender Schnecke;
- Fig. 2: eine Schnittdarstellung durch das Zählwerk entlang der Schnittlinie B-B' in der Fig. 1, und
- Fig. 3a, b, c: weitere Schnittdarstellungen durch das Zählwerk entlang der Linie B-B' in der Fig. 1.

### WEGE ZUR AUSFÜHRUNG DER ERFINDUNG

Fig. 1 zeigt ein unidirektionales Zählwerk in einer geschnittenen, abgewickelten Darstellung. Unter abgewickelter Darstellung ist zu verstehen, dass alle Zählwerkachsen in einer Ebenen gezeichnet sind, obwohl sie tatsächlich nicht in einer solchen angeordnet sind. Um dennoch klar zu machen, welche Zahnräder des Zählwerks unmittelbar ineinander kämmen, das heisst einander antreiben, sind zwei Wirkverbindungspfeile 22 und 23 eingezeichnet.

Bei dem in Fig. 1 gezeigten Zählwerk handelt es sich um ein Rollenzählwerk, wobei der Einfachheit halber lediglich eine einzige Zahlenrolle 3 als Anzeige symbolisch für eine Vielzahl von nebeneinander koaxial angeordneten Zahlenrollen eingezeichnet ist. Das Zählwerk eignet sich grundsätzlich zum Totalisieren und Anzeigen bei Bezug oder Lieferung von Energieeinheiten in der Elektrizitätswirtschaft, der Gas- oder Wasserwirtschaft. Im folgenden wird allerdings der Schwerpunkt auf das Totalisieren und Anzeigen von elektrischer Energie gelegt, und dabei im besonderen der Bezug derartiger Energieeinheiten beleuchtet. Keinesfalls sollte die Erfindung auf die gezeigte und beschriebene Ausführungsform reduziert werden, da jede andere Verwendung des Zählwerks denkbar ist, ohne den der Erfindung zugrundeliegenden Kern zu verlassen. Unter diese Prämisse fällt auch die Darstellungsart mittels Zahlen rollen; ohne den Erfindungsgedanken zu verlassen, sind nämlich ebenfalls statt Zahlenrollen Zahlenscheiben oder Zeiger vor einem Zifferblatt als Anzeige denkbar.

Das erfindungsgemässe Zählwerk wird über eine Antriebsschnecke 20 angetrieben, die koaxial mit einer bekannten, hier nicht dargestellten, Rotorscheibenanordnung verbunden ist. Die Fig. 2 verdeutlicht in Verbindung mit Fig. 1 die Anordnung der Antriebsschnecke 20 mit dem Zählwerk. Hierfür ist in Fig. 2 eine Schnittdarstellung entlang der Schnittlinie B-B' in Fig. 1 gezeigt. Die Antriebsschnecke 20 treibt ein Schneckenrad 1 im Gegenuhrzeigersinn an einer ersten Stirnradverzahnung 2 an. Dieses Schneckenrad 1 weist koaxial zu der ersten Stirnradverzahnung 2 einen Zylinderansatz 5 auf. Die Innenseite des Zylinderansatzes 5 ist mit einer Anzahl Rastzähnen 6 versehen, während die Aussenseite des Zylinderansatzes 5 eine weitere, zweite Stirnradverzahnung 9 des Schneckenrades 1 trägt.

Über diese zweite Stirnradverzahnung 9 wird ein Umkehrrad 10 im Uhrzeigersinn gedreht, wobei der Antrieb über eine Stirnradverzahnung 18 des Umkehrrads 10 erfolgt. Diese Stirnradverzahnung 18 ist auf der Aussenseite eines Zylinderansatzes 11 des Umkehrrads 10 angeordnet, wobei sich auf der Innenseite dieses Zylinderansatzes 11 Rastzähne 12 befinden. Einer dieser Rastzähne 12 ist im Eingriff mit einer Klinke 13b, die auf einem Systemrad 14 schwenkbar gelagert ist. Eine weitere Klinke 13a ist ebenfalls schwenkbar an dem Systemrad 14 befestigt, wobei beide Klinken 13a und 13b in Wirkverbindung zueinander angeordnet sind.

Dadurch, dass sich die eine Klinke 13b mit einem Rastzahn 12 im Eingriff befindet, dreht sich das Systemrad 14 ebenfalls in Uhrzeigersinn. Über eine Stirnradverzahnung 16 an dem Systemrad 14 ist ein Zwischenrad 4 verbunden, das wiederum direkt eine Zahlenrolle 3 antreibt. Das Zwischenrad 4 wird dabei in Gegenuhrzeigersinn und die Zahlenrolle 3 in Uhrzeigersinn angetrieben.

Solange das Schneckenrad 1 im Gegenuhrzeigersinn dreht, streifen die Rastzähne 6 auf der Innenseite des Zylinderansatzes 5 an einem Klinkenpaar 7a, 7b eines weiteren Systemrads 8 vorbei, und zwar dergestalt, dass diese gegenseitig in Wirkverbindung zueinander angeordneten Klinken 7a, 7b jeweils in Verbindung mit den Rastzähne 6 des Schneckenrads 1 abwechselnd in Eingriffsposition zu einem dieser Rastzähne 6 geschwenkt werden. Das weitere Systemrad 8 ist über eine an ihm angeordnete Stirnradverzahnung 15 mit dem in Gegenuhrzeigersinn drehenden Zwischenrad 4 verbunden und dreht demzufolge in Uhrzeigersinn.

Das Rastzähne-Klinken-System 6, 7a, 7b zwischen dem Schneckenrad 1 und dem Systemrad 8 befindet sich bei der Drehung des Schneckenrads 1 in Gegenuhrzeigersinn in potentieller Eingriffsposition, so dass bei einer Drehrichtungsumkehr des Schneckrads 1 in Richtung Uhrzeigersinn (nicht dargestellt) ein sofortiger Eingriff mindestens einer Klinke 7a, 7b mit einem Rastzahn 6 erfolgen kann. In diesem Fall würden das Schneckenrad 1 und das Systemrad 8 in Uhrzeigersinn drehen. Demzufolge würde das Zwischenrad 4 wiederum im Gegenuhrzeigersinn und die Zahlenrolle 3 in Uhrzeigersinn drehen. Zu diesem Zeitpunkt dreht dann das Umkehrrad 10 im Gegenuhrzeigersinn, so dass die Klinken 13a, 13b des Systemrads 8 durch die Rastzähne 12 lediglich gestreift und abwechselnd in Eingriffsposition geschwenkt werden.

Erfindungswesentlich ist, dass lediglich eines der beiden Rastzähne-Klinken-Systeme 6, 7a, 7b, 12, 13a, 13b sich im Eingriff befindet während das andere sich permanent in potentieller Eingriffsposition befindet. Diese Anordnung von zwei Rastzähne-Klinken-Systemen 6, 7a, 7b, 12, 13a, 13b in einem Zählwerk ermöglicht auf einfache Weise bei jedem Drehrichtungswechsel des Schneckenrads 1 eine spontane Umschaltung, sodass ein hochpräzises Totalisieren und Anzeigen eines Energieverbrauchs bereitstellt wird.

Darüber hinaus ist das Zählwerk aus einer vergleichsweise zum Stand der Technik kleinen Anzahl unterschiedlicher Bauteile aufgebaut, was eine preiswerte Herstellung und Montage ermöglicht. Vereinfachend kommt hinzu, dass das gesamte Zählwerk an lediglich einer einzigen Seite einer Gehäusewand für dieses Zählwerk installiert ist, was die Montage erleichtert und schnell durchführbar macht.

In Zusammenschau der Fig. 2 und Fig. 3 wird eine vollständige Umdrehung des Schneckenrads 1 in korrekter Drehrichtung im Gegenuhrzeigersinn gezeigt. Startend mit Fig. 2 befindet sich das erste Rastzähne-Klinken-System 6, 7a, 7b zwischen dem Schneckenrad 1 und dem ersten Systemrad 8 in 6-Uhr-Position und das zweite Rastzähne-Klinken-System 12, 13a, 13b zwischen dem Umkehrrad 10 und dem zweiten Systemrad 14 in 12-Uhr-Position. Wird nun das Schneckenrad in korrekter Drehrichtung im Gegenuhrzeigersinn gedreht, so verlagert sich das erste Rastzähne-Klinken-System 6, 7a, 7b in 9-Uhr-Position, während das zweite Rastzähne-Klinken-System 12, 13a, 13b in 3-Uhr-Position geht, wie Fig. 3a erhellt. Dabei wird deutlich, dass die eine voreilende Klinke 7a durch die benachbarte, nacheilende Klinke 7b in Folge Vorbeistreifens eines Rastzahns 6 in Eingriffsposition geschwenkt wird und unmittelbar anschliessend die voreilende Klinke 7a in Folge Vorbeistreifens eines anderen Rastzahns 6 die nacheilende Klinke 7b in Eingriffsposition geschwenkt würde, was hier allerdings vereinfachend nicht dargestellt ist.

Die Fig. 3b und die Fig. 3c zeigen quasi selbsterläuternd, wie das erste Rastzähne-Klinken-System 6, 7a, 7b über die 12-Uhr-Position in die 3-Uhr-Position, bzw. wie das zweite Rastzähne-Klinken-System 12, 13a, 13b über die 6-Uhr-Position in die 9-Uhr-Position gedreht wird. Besonders hervorzuheben ist bei Betrachtung der Abfolge der Darstellungen in den Fig. 2 und Fig. 3, dass das erste Rastzähne-Klinken-System 6, 7a, 7b in Bezug auf das zweite Rastzähne-Klinken-System 12, 13a, 13b gegenphasig angeordnet ist. Das heisst, dass die beiden Rastzähne-Klinken-Systeme 6, 7a, 7b, 12, 13a, 13b in Phasenopposition zueinander alle Stellungen einer Umdrehung durchlaufen. Der entscheidende Vorteil ist dabei, dass auf das die beiden Rastzähne-Klinken-Systeme 6, 7a, 7b, 12, 13a, 13b verbindende Zwischenrad kein statisches, also allein auf der geometrischen Anordnung basierendes Drehmoment wirkt. Erst diese ausbalancierte Anordnung im Hinblick auf statische Drehmomente ermöglicht bei erfolgter Drehrichtungsumkehr das spontane Eingreifen eines in Eingriffsposition sich befindenden Rastzähne-Klinken-Systems.

Eine weitere Ausgestaltung der Erfindung zeichnet sich dadurch aus, dass auf einfachste Weise bei Drehrichtungsumkehr und verbleibendem, konstantem Verbrauchsbetrag die Drehzahl des Zählwerks beim Wechsel vom Vorwärtsbetrieb zum Rückwärtsbetrieb unterschiedlich sein kann. Die Erfahrung lehrt nämlich, dass Rotorscheibenanordnungen grundsätzlich in einer Drehrichtung bei korrektem Betrieb eine eingestellte, geeichte Drehzahl aufweisen, hingegen können sie bei manipulierter Drehrichtungsumkehr und konstant verbleibendem Verbrauchsbetrag eine abweichende Drehzahl aufweisen als im korrekten Betriebsfall.

Erfindungsgemäss kann diesem Problem sehr einfach begegnet werden, indem das Zähnezahlverhältnis vorwärtslaufender zu rückwärtslaufender Zahnräder entsprechend anpassbar ist, was allerdings nicht explizit dargestellt ist. Hierfür eignet sich zum einen die Einstellung des Zähnezahlverhältnisses zwischen der Stirnradverzahnung 9 des Schneckenrads 1 und der hierdurch antreibbaren Stirnradverzahnung 18 des Umkehrrads 10 von dem Verhältnis Eins zu dem Verhältnis kleiner als Eins, und zum anderen die Einstellung des Zähnezahlverhältnisses zwischen der Stirnradverzahnung 15 des ersten Systemrads 8 und einer Stirnradverzahnung 16 des zweiten Systemrads 14 von dem Verhältnis Eins zu dem Verhältnis kleiner als Eins. Sollte hingegen eine Rotorscheibenanordnung bei unkorrektem Drehsinn schneller drehen als bei korrektem, so ist eine entsprechende Anpassung der Zähnezahlverhältnisse im Sinne der Erfindung ebenfalls denkbar, denn auf einfache Art kann eines der oben beschriebenen Zähnezahlverhältnisse auch auf ein Verhältnis grösser als Eins eingestellt werden. Selbstverständlich ist ebenfalls denkbar die Anzahl der in Wirkverbindung zueinander stehenden Klinken pro Rastzähne-Klinken-System auf drei oder mehr Klinken zu erhöhen, womit die Anzahl Eingriffsmöglichkeiten zu den Rastzähnen erhöht wird. Hieraus ergibt sich in konsequenter Weise im Sinne der Erfindung eine Verfeinerung der Eingriffsmöglichkeiten bei unkorrektem Drehrichtungswechsel.

### BEZUGSZEICHEN

- 1: Schneckenrad
- 2: erste Stirnradverzahnung an 1
- 3: Zahlenrolle
- 4: Zwischenrad
- 5: Zylinderansatz an 1
- 6: Rastzähne an 1
- 7a,b: Klinkenpaar an 8
- 8: Systemrad
- 9: zweite Stirnradverzahnung an 1
- 10: Umkehrrad
- 11: Zylinderansatz an 10
- 12: Rastzähne an 10
- 13a,b: Klinkenpaar an 14
- 14: Systemrad
- 15: Stirnradverzahnung an 8
- 16: Stirnradverzahnung an 14
- 17: Innenseite von 5
- 18: Stirnradverzahnung an 10
- 20: Antriebsschnecke
- 21: Gehäusewand
- 22: Wirkverbindung
- 23: Wirkverbindung

## Patentansprüche

1. Unidirektionales Zählwerk mit einem antreibbaren Schneckenrad (1) und mindestens einer durch die Drehung des Schneckenrads (1) antreibbaren Zahlenanzeige (3), wobei das Schneckenrad (1) über ein erstes Rastzähne-Klinken-System (6, 7a, b) zu einem ersten Systemrad (8) in Wirkverbindung steht,
**dadurch gekennzeichnet,**
- **dass** dieses erste Rastzähne-Klinken-System (6, 7a, b) mindestens ein erstes Klinkenpaar (7a, b) mit zwei zueinander in Wirkverbindung stehenden, gleichwirkenden Klinken (7a, b) umfasst,
- **dass** mit dem Schneckenrad (1) ein Umkehrrad (10) antreibbar ist, wobei dieses Umkehrrad (10) über ein zweites Rastzähne-Klinken-System (12, 13a, b) zu einem zweiten Systemrad (14) in Wirkverbindung steht,
- **dass** dieses zweite Rastzähne-Klinken-System (12, 13a, b) mindestens ein zweites Klinkenpaar (13a, b) mit zwei zueinander in Wirkverbindung stehenden, gleichwirkenden Klinken (13a, b) umfasst, und
- **dass** mindestens jeweils eine Klinke (7a, b, 13a, b) des ersten und zweiten Rastzähne-Klinken-Systems (6, 7a, b; 12, 13a, b) sich in Eingriffsposition in Richtung zu einem Rastzahn (6, 12) oder im direkten Eingriff mit einem Rastzahn (6, 12) befindet.

2. Unidirektionales Zählwerk nach Anspruch 1, **dadurch gekennzeichnet, dass** eine Anzahl Rastzähne (6) an einem ersten Zylinderansatz (5) des Schneckenrads (1) angeordnet ist, und dass das mindestens eine erste Klinkenpaar (7a,b) an dem ersten Systemrad (8) angeordnet ist.

3. Unidirektionales Zählwerk nach Anspruch 2, **dadurch gekennzeichnet, dass** eine Anzahl Rastzähne (12) an einem zweiten Zylinderansatz (11) des Umkehrrads (10) angeordnet ist, und dass das mindestens eine zweite Klinkenpaar (13a,b) an dem zweiten Systemrad (14) angeordnet ist.

4. Unidirektionales Zählwerk nach Anspruch 3, **dadurch gekennzeichnet, dass** das erste Systemrad (8) und das zweite Systemrad (14) über das Zwischenrad (4) verbunden sind, wobei das erste Klinkenpaar (7a,b) zum zweiten Klinkenpaar (13a,b) in Phasenopposition angeordnet ist.

5. Unidirektionales Zählwerk nach einem der vorstehenden Ansprüche 2 bis 4, **dadurch gekennzeichnet, dass** am Schneckenrad (1) die Anzahl Rastzähne (6) auf einer Innenseite (17) des ersten Zylinderansatzes (5) angeordnet ist.

6. Unidirektionales Zählwerk nach einem der vorstehenden Ansprüche 3 bis 5, **dadurch gekennzeichnet, dass** die Anzahl Rastzähne (12) des Umlenkrads (10) auf einer Innenseite (19) des zweiten Zylinderansatzes (11) angeordnet ist.

7. Unidirektionales Zählwerk nach einem der vorstehenden Ansprüche 1 bis 6, **dadurch gekennzeichnet, dass** das Schneckenrad (1) und das erste Systemrad (8) koaxial angeordnet sind.

8. Unidirektionales Zählwerk nach einem der vorstehenden Ansprüche 1 bis 7, **dadurch gekennzeichnet, dass** das Umkehrrad (10) und,das zweite Klinkensystemrad (14) koaxial angeordnet sind.

9. Unidirektionales Zählwerk nach einem der vorstehenden Ansprüche 1 bis 8, **dadurch gekennzeichnet, dass** das Schneckenrad (1) und das Umkehrrad (10) parallel zueinander angeordnet sind.

10. Unidirektionales Zählwerk nach einem der vorstehenden Ansprüche 1 bis 9, **dadurch gekennzeichnet, dass** das Zähnezahlverhältnis zwischen einer Stirnradverzahnung (9) des Schneckenrads (1) und einer hierdurch antreibbaren Stirnradverzahnung (18) des Umkehrrads (10) gleich 1 ist.

11. Unidirektionales Zählwerk nach einem der vorstehenden Ansprüche 1 bis 9, **dadurch gekennzeichnet, dass** das Zähnezahlverhältnis zwischen einer Stirnradverzahnung (9) des Schneckenrads (1) und einer hierdurch antreibbaren Stirnradverzahnung (18) des Umkehrrads (10) ungleich 1 ist.

12. Unidirektionales Zählwerk nach einem der vorstehenden Ansprüche 1 bis 9, **dadurch gekennzeichnet, dass** das Zähnezahlverhältnis zwischen einer Stirnradverzahnung (15) des ersten Systemrads (8) und einer Stirnradverzahnung (16) des zweiten Systemrads (14) gleich 1 ist.

13. Unidirektionales Zählwerk nach einem der vorstehenden Ansprüche 1 bis 9, **dadurch gekennzeichnet, dass** das Zähnezahlverhältnis zwischen einer Stirnradverzahnung (15) des ersten Systemrads (8) und einer Stirnradverzahnung (16) des zweiten Systemrads (14) ungleich 1 ist.

## Claims

1. Unidirectional counting mechanism with a driven worm gear (1) and one or more numerical indicators (3) driven by the rotation of the worm gear (1), where the worm gear (1) is linked by a first ratchet-pawl system (6, 7a, b) to a first system gear (8), **characterized in that**
- said first ratchet-pawl system (6, 7a, b) comprises one or more first pairs of pawls (7a, b) with two linked pawls (7a, b) working in tandem,
- said worm gear (1) drives a reverse gear (10), which is linked by a second ratchet-pawl system (12, 13a, b) to a second system gear (14),
- said second ratchet-pawl system (12, 13a, b) comprises one or more second pairs of pawls (13a, b) with two linked pawls (13a, b) working in tandem, and
- one or more pawls (7a, b, 13a, b) of each of the first and second ratchet-pawl systems (6, 7a, b; 12, 13a, b) is in a meshing position in the direction of a ratchet tooth (6, 12) or meshes directly with a ratchet tooth (6, 12).

2. Unidirectional counting mechanism according to claim 1, **characterized in that** a number of ratchet teeth (6) are arranged on a first cylinder attachment (5) of the worm gear (1), and that the one or more first pairs of pawls (7a, b) are arranged on the first system gear (8).

3. Unidirectional counting mechanism according to claim 2, **characterized in that** a number of ratchet teeth (12) are arranged on a second cylinder attachment (11) of the reverse gear (10), and that the one or more second pairs of pawls (13a, b) are arranged on the second system gear (14).

4. Unidirectional counting mechanism according to claim 3, **characterized in that** the first system gear (8) and the second system gear (14) are connected by the intermediate gear (4), with the first pair of pawls (7a, b) arranged in opposite phase to the second pair of pawls (13a, b).

5. Unidirectional counting mechanism according to one of the preceding claims 2 through 4, **characterized in that** the number of ratchet teeth (6) of the worm gear (1) is arranged on an inner side (17) of the first cylinder attachment (5).

6. Unidirectional counting mechanism according to one of the preceding claims 3 through 5, **characterized in that** the number of ratchet teeth (12) of the reverse gear (10) is arranged on an inner side (19) of the second cylinder attachment (11).

7. Unidirectional counting mechanism according to one of the preceding claims 1 through 6, **characterized in that** the worm gear (1) and the first system gear (8) are arranged coaxially.

8. Unidirectional counting mechanism according to one of the preceding claims 1 through 7, **characterized in that** the reverse gear (10) and the second system gear (14) are arranged coaxially.

9. Unidirectional counting mechanism according to one of the preceding claims 1 through 8, **characterized in that** the worm gear (1) and the reverse gear (10) are arranged in parallel.

10. Unidirectional counting mechanism according to one of the preceding claims 1 through 9, **characterized in that** the tooth count ratio between the spur gearing (9) of the worm gear (1) and the driven spur gearing (18) of the reverse gear (10) equals 1.

11. Unidirectional counting mechanism according to one of the preceding claims 1 through 9, **characterized in that** the tooth count ratio between the spur gearing (9) of the worm gear (1) and the driven spur gearing (18) of the reverse gear (10) is other than 1.

12. Unidirectional counting mechanism according to one of the preceding claims 1 through 9, **characterized in that** the tooth count ratio between the spur gearing (15) of the first system gear (8) and the spur gearing (16) of the second system gear (14) equals 1.

13. Unidirectional counting mechanism according to one of the preceding claims 1 through 9, **characterized in that** the tooth count ratio between the spur gearing (15) of the first system gear (8) and the spur gearing (16) of the second system gear (14) is other than 1.

## Revendications

1. Compteur unidirectionnel, comprenant une roue à vis sans fin (1) pouvant être entraînée et au moins un affichage numérique (3) pouvant être entraîné par la rotation de la roue à vis sans fin (1), sachant que la roue à vis sans fin (1) est en liaison fonctionnelle avec une première roue (8) du système par l'intermédiaire d'un premier système à encliquetage (6, 7a, b),
**caractérisé**
- **en ce que** ce premier système à encliquetage (6, 7a, b) comprend au moins une première paire de cliquets (7a, b) avec deux cliquets (7a, b) de fonction identique et fonctionnellement reliés entre eux,
- **en ce qu'**une roue d'inversion (10) peut être entraînée avec la roue à vis sans fin (1), sachant que cette roue d'inversion (10) est en liaison fonctionnelle avec une deuxième roue (14) du système par l'intermédiaire d'un deuxième système à encliquetage (12, 13a, b),
- **en ce que** ce deuxième système à encliquetage (12, 13a, b) comprend au moins une deuxième paire de cliquets (13a, b) avec deux cliquets (13a, b) de fonction identique et fonctionnellement reliés entre eux,
- et **en ce qu'**au moins un cliquet respectif (7a, b, 13a, b) du premier et du deuxième système à encliquetage (6, 7a, b ; 12, 13a, b) se trouve en position de prise en direction d'une dent d'arrêt (6, 12) ou en prise directe avec une dent d'arrêt (6, 12).

2. Compteur unidirectionnel selon la revendication 1, **caractérisé en ce qu'**un certain nombre de dents d'arrêt (6) sont disposées sur un premier appendice cylindrique (5) de la roue à vis sans fin (1), et **en ce que** la première paire de cliquets (7a, b) au moins unique est disposée sur la première roue (8) du système.

3. Compteur unidirectionnel selon la revendication 2, **caractérisé en ce qu'**un certain nombre de dents d'arrêt (12) sont disposées sur un deuxième appendice cylindrique (11) de la roue d'inversion (10), et **en ce que** la deuxième paire de cliquets (13a, b) au moins unique est disposée sur la deuxième roue (14) du système.

4. Compteur unidirectionnel selon la revendication 3, **caractérisé en ce que** la première roue (8) du système et la deuxième roue (14) du système sont reliées via la roue intermédiaire (4), sachant que la première paire de cliquets (7a, b) est disposée en opposition de phase par rapport à la deuxième paire de cliquets (13a, b).

5. Compteur unidirectionnel selon l'une des revendications précédentes 2 à 4, **caractérisé en ce que**, sur la roue à vis sans fin (1), les dents d'arrêt (6) sont disposées sur un côté intérieur (17) du premier appendice cylindrique (5).

6. Compteur unidirectionnel selon l'une des revendications précédentes 3 à 5, **caractérisé en ce que** les dents d'arrêt (12) de la roue d'inversion (10) sont disposées sur un côté intérieur (19) du deuxième appendice cylindrique (11).

7. Compteur unidirectionnel selon l'une des revendications précédentes 1 à 6, **caractérisé en ce que** la roue à vis sans fin (1) et la première roue (8) du système sont disposées coaxialement.

8. Compteur unidirectionnel selon l'une des revendications précédentes 1 à 7, **caractérisé en ce que** la roue d'inversion (10) et la deuxième roue (14) du système d'encliquetage sont disposées coaxialement.

9. Compteur unidirectionnel selon l'une des revendications précédentes 1 à 8, **caractérisé en ce que** la roue à vis sans fin (1) et la roue d'inversion (10) sont disposées parallèlement entre elles.

10. Compteur unidirectionnel selon l'une des revendications précédentes 1 à 9, **caractérisé en ce que** le rapport du nombre de dents entre une denture droite (9) de la roue à vis sans fin (1) et une denture droite (18), pouvant être entraînée par celle-ci, de la roue d'inversion (10) est égal à 1.

11. Compteur unidirectionnel selon l'une des revendications précédentes 1 à 9, **caractérisé en ce que** le rapport du nombre de dents entre une denture droite (9) de la roue à vis sans fin (1) et une denture droite (18), pouvant être entraînée par celle-ci, de la roue d'inversion (10) est différent de 1.

12. Compteur unidirectionnel selon l'une des revendications précédentes 1 à 9, **caractérisé en ce que** le rapport du nombre de dents entre une denture droite (15) de la première roue (8) du système et une denture droite (16) de la deuxième roue (14) du système est égal à 1.

13. Compteur unidirectionnel selon l'une des revendications précédentes 1 à 9, **caractérisé en ce que** le rapport du nombre de dents entre une denture droite (15) de la première roue (8) du système et une denture droite (16) de la deuxième roue (14) du système est différent de 1.
